# EUROPÄISCHE PATENTSCHRIFT

(11) **EP 0 256 492 B1**
(45) Veröffentlichungstag und Bekanntmachung des Hinweises auf die Patenterteilung: **18.04.1990**
(21) Anmeldenummer: 87111600.0
(22) Anmeldetag: 11.08.1987
(51) Int. Cl.: A62B 13/00

(54) **Verschlussventil für Schutzraumbelüftungsleitungen**
Locking valve for shelter ventilation pipes
Soupape-opturateur pour conduits d'aération pour abri

(30) Priorität: 13.08.1986 DE 3627490
(43) Veröffentlichungstag der Anmeldung: 24.02.1988
(73) Patentinhaber: Anton Piller GmbH & Co. KG, D-37520 Osterode (DE)
(72) Erfinder: Müller, Friedrich-Ernst, Dipl.-Ing., D-3363 Eisdorf (DE)
(74) Vertreter: Becker, Thomas, Dr., Dipl.-Ing.

(56) Entgegenhaltungen:
- DE-B- 1 293 605
- DE-B- 1 434 911
- DE-B- 1 434 913
- DE-B- 1 507 842
- DE-C- 1 153 259

## Beschreibung

Die Erfindung bezieht sich auf ein Verschlußventil für Schutzraumbelüftungsleitungen nach dem Oberbegriff des Patentanspruches 1.

Bei einem bekannten Verschlußventil der genannten Art (DE-AS 12 93 605) ist die Luftzuführungsleitung von zwei gleichachsigen Kanälen ringförmig umgeben, die an ihren dem Ventilverschlußkörper entgegengesetzten Enden miteinander in Verbindung stehen. Die Stoßfront einer Druckwelle trifft hier direkt auf das Ventilverschlußglied auf, während der massebehafteten Druckwelle vom Ende der Luftzuführungsleitung zum Ventildurchgang ein verlängerter Weg aufgezwungen wird, um sicherzustellen, daß die Stoßfront den Ventilkörper in seine Schließlage gebracht hat, bevor die Druckwelle über die Luftführung durch die Kanäle den Ventildurchgang erreicht hat.

Es ist weiter ein Verschlußventil bekannt, bei dem ein einziger Kanal vorgesehen ist, der an der Einmündung einer zum Ventilverschlußteller führenden Druckleitung beginnt und in dem durch eine schraubenförmig angeordnete Wandung eine Wegverlängerung in der Luftführung zum Ventildurchgang bewirkt wird (DE-B 1 153 259).

Bekannt sind weiter Fliehkraftstaubabscheider mit einer Mehrzahl von Fliehkraftstaubabscheidern (Multizyklone), bei denen die einzelnen Fliehkraftabscheider nebeneinander in einem Gehäuse angeordnet sind und die Staubaustragskegel der Fliehkraftabscheider in einer gemeinsamen Staubsammelkammer münden, die an ihrer tiefsten Stelle über eine sich über die Breite der Staubsammelkammer erstreckende schlitzförmige Öffnung mit einer Staubabsaugkammer und einem Staubabsaugstutzen verbunden ist, mit dem der Fliehkraftstaubabscheider an ein Absauggebläse anschließbar ist (DE-B 1 507 842).

Aufgabe der Erfindung ist es, eine Kombination bestehend aus einer Druckstoßsicherung mit einer als Wegumlenkung und -verlängerung ausgebildeten Luftführung und einem mechanischen Staubfilter zu schaffen, die in kompakter Bauweise realisierbar ist.

Diese Aufgabe wird gemäß der Erfindung ausgehend von einem Verschlußventil nach dem Oberbegriff des Patentanspruches 1 gelöst durch die im kennzeichnenden Teil des Patentanspruches 1 herausgestellten Merkmale.

Zweckmäßige Ausgestaltungen sind Gegenstand der Unteransprüche.

Die Funktion der Wegumlenkung und -verlängerung, die zum Heraufsetzen der Laufzeit der einfallenden Stoßfront bzw. massebehafteten Druckwelle erforderlich ist, wird hierbei durch das als Zentrifugalabscheider ausgebildete mechanische Filter durch die in den Abscheideräumen (Zyklonen) funktionsmäßig zur Staubabscheidung benötigten Drallwege und zum Tauchrohr hin gegebene 180_{°} Umlenkung erreicht. Drallkanäle, 180_{°} Umlenkung und Tauchrohr erfüllen somit zwei Funktionen. Sie bewirken die Staubabscheidung durch Fliehkraft und Umlenkung und dienen der Verlängerung der Laufzeit der Stoßfront der Druckwelle bis zum Ventildurchgang, so daß diese länger ist als die Schließzeit des Ventilschlußkörpers.

Die Erfindung ist in der Zeichnung in zwei Ausführungsbeispielen veranschaulicht und nachstehend im einzelnen anhand der Zeichnung beschrieben. Es zeigen:
Fig. 1 einen Längsschnitt durch eine erste Ausführungsform.
Fig. 2 einen Längsschnitt durch eine zweite Ausführungsform.

Das in Fig. 1 dargestellte Verschlußventil 2 weist ein ringförmiges Luftgehäuse 4 auf, das auf seinem einen Ende mit einem deckelförmigen Auslaßgehäuse 6 mit einem Auslaßstutzen 8 versehen ist. Am anderen Ende des Gehäuses 4 ist ein deckelförmiges Lufteinlaßgehäuse 10 vorgesehen, der mit einem Einlaßstutzen 12 versehen ist. Dieses Gehäuse 10 ist über einen Zwischenflansch 14 mit dem Gehäuse 4 verbunden, in dem ein Restgasauslaßkanal 16 ausgebildet ist.

Zwischen dem Auslaßgehäuse 6 und dem Gehäuse 4 ist eine Zwischenwand 18 angeordnet, die in der Mitte in Richtung auf den Auslaßstutzen 8 mit einem zylinderringförmigen Kragen 20 versehen ist, der zusammen mit einem Zylinderring 22 einen U-förmigen Ringkanal 24 bildet, in dem ein Ventilverschlußkörper 26 mit einem zylindrischen Ansatz 27 geführt ist. Der Ventilverschlußkörper ist axial beweglich und wird durch im wesentlichen radiale Zugfedern 28 mit leichter Vorspannung in der dargestellten Offen-Stellung gehalten. Der zugehörige Ventilsitz 30 ist am Auslaßstutzen 8 des Auslaßgehäuses 6 ausgebildet.

Im Bereich des Einlaßgehäuses10 und des Zwischenflansches 14 ist in einer durch die beiden Teile gebildeten Erweiterung 32 des Luftzufuhrkanals 34 ein Ventilverschlußkörper 36 einer Sogsicherung angeordnet, die wiederum über Zugfedern 38 in der Offen-Stellung gehalten wird, in der es gegen Anschlagrippen 40 anliegt, die am Zwischenflansch 14 ausgebildet sind. Der Ventilverschlußkörper 36 arbeitet mit einem Ventilsitz 42 am inneren Ende des Einlaßstutzens 12 zusammen.

Im Einlaßstutzen 12 bzw. im Auslaßstutzen 8 ist jeweils sternförmig eine Vielzahl radialer Rippen 13 bzw. 9 als Anschläge für die Ventilverschlußglieder 36 bzw. 26 vorgesehen. In dem ringförmigen Gehäuse 4 ist ein zentraler Luftzuführungskanal 44 ausgebildet, der hier an seinem stromabwärtigen Ende mit einem Luftleitprofil 46 versehen ist, an das sich eine radiale Erweiterung 48 anschließt, die zusammen mit der Zwischenwand 18 einen radial nach innen offenen Ringkanal als Luftzuführkammer für die unten zu beschriebenden Zyklone bildet.

In der Wandung des ringförmigen Gehäuses 4 sind auf zwei Teilkreisen A und B Gehäuseinnenkonturen 50 einer Vielzahl von Zyklonen eines Multizyklons ausgebildet. Diese Gehäusekonturen sind in die Wandung des Rumpfgehäuses mit zur Gehäuseachse parallelen Achsen eingegossen. In diese integral in dem Rumpfgehäuse 4 ausgebildeten Zyklongehäuse greifen Luftauslaßrohre 52 ein, um die außen herum in üblicher Weise im Gehäuseeinlaß Drallkörper 54 vorgesehen sind. Mit ihrem gegenüberliegenden Ende sind die Auslaßrohre 52 der einzelnen Zyklone dichtend durch die Zwischenwand 18 hindurchgeführt. Sie münden in einem Ringkanal 56, der in den Ventildurchgang 29 übergeht.

Das Staubaustragsende 58 der Zyklongehäuse 50 endet in der radialen Endwand 60 des Gehäuses 4, die den zum Gehäuse 4 offenen Ringkanal 16 in dem Zwischenflansch 14 abschließt. Der Ringkanal 16 ist mit einem Auslaßstutzen 62 versehen, durch den die staubbeladene Restluft austritt, die aus den Zyklonen in den Ringkanal 16 austritt.

An das Ventil kann saug- oder druckseitig ein die Luft förderndes Gebläse angeordnet sein. An den Austritt 62 kann, soweit erforderlich, ein Sauggebläse angeschlossen werden.

Wie durch den Stromfaden 64 angedeutet, gelangt Rohluft durch den Ansaugstutzen 34 und, soweit vorgesehen, außen an dem Ventilverschlußkörper 36 der Sogsicherung in den Luftführungskanal 44 und von hier radial in den Ringkanal 48, aus dem er mit umgekehrter Strömungsrichtung über die Drallkörper 54 in gleichmäßiger Verteilung in die einzelnen Zyklone eintritt, aus denen im Wirbelkern Reinluft über die Luftauslaßrohre 52 abgeführt wird, die dann über den Ventildurchgang des Druckstoßventils und den Auslaßstutzen 8 austritt. Der Querschnitt des Luftführungskanal 44 ist in Abhängigkeit vom Luftdurchsatz aller Zyklone zu wählen.

Die beschriebene Anordnung ergibt ein Multizyklon sehr gedrängter Bauweise, das hier im wesentlichen ohne zusätzliches Bauvolumen mit einer Druckstoß- und Sogsicherung kombiniert ist. Tritt ein Druckstoß auf, bewegt dessen Stoßfront den Ventilverschlußkörper 26 in die Schließstellung. Die Luft der massebehafteten Druckwelle wird radial nach außen umgelenkt und auf die Vielzahl von einzelnen Zyklonen aufgeteilt. Zur Drallerzeugung in den Drallkanälen der Zyklone wird Energie verbraucht. Diese in den Drallkanälen der Zyklone verbrauchte Drallenergie, ausgedrückt durch den Strömungswiderstand, bewirkt zusätzlich zur Laufzeitverzögerung eine Druckabsorption der massebehafteten Druckwelle.

Mit den gleichen Bauteilen, aus denen aus vorbeschriebene Ventil ausgebildet ist, läßt sich auch ein reiner Multizyklon herstellen. In diesem Fall entfällt der Ventilverschlußkörper 26, und es wird dann eine durchgehende Zwischenwand 18 vorgesehen, vor der dann die Luftzuführungsleitung 44 endet. Auch der Ventilverschlußkörper 36 des Sogventils wird hierbei fortgelassen.

Bei der zweiten Ausführungsform, die in Fig. 2 dargestellt ist, ist wiederum ein Verschlußventil mit einem ringförmigen Gehäuse 70 vorgesehen, an das einseitig ein Multizyklon 72 angeschlossen ist, vorzugsweise direkt angegossen ist. In diesem Multizyklon sind in Reihen jeweils die Zyklongehäuse 74 eingegossen. Die Zyklongehäuse benachbarter Reihen sind vorzugsweise um eine halbe Teilung T/2 versetzt, so daß die Zyklongehäuse benachbarter Reihen jeweils genestet sind, um in einem gegebenen Volumen eine möglichst große Anzahl von Zyklongehäusen unterbringen zu können. Oberhalb des Multizyklons 72 ist hier wiederum ein Luftübertrittskanal 75 angeordnet, in den die Luft entsprechend dem eingezeichneten Stromfaden 76 seitlich aus dem Luftführungskanal 78 übertritt. Auch die Trennwand 84 zwischen der Reinluftsammelkammer 80 mit dem Luftaustrittsstutzen 82 und dem Ventildurchgang 81 einerseits und dem Gehäuse 70 andererseits erstreckt sich bis über die Zyklongehäuse des Multizyklons 72. Durch die Trennwand 84 sind hier wiederum abdichtend die Enden der Reinluftauslaßrohre 86 hindurchgeführt. Bezüglich Einzelheiten der Druckstoßsicherung 88 und der Sogsicherung 90 wird auf die Beschreibung der Ausführungsform nach Fig. 1 verwiesen.

Der Restluftsammelkanal 92, in den die Restluftauslaßöffnungen der Zyklone münden, ist hier am Lufteinlaßgehäuse 94 ausgebildet, der den Einlaßstutzen 96 trägt. Der Restluftsammelkanal 92 ist mit einem Auslaßstutzen 98 versehen.

Ein seitlich an dem Rumpfgehäuse 74 des Verschlußventils angeordneter Multizyklon kann senkrecht zur Ansicht in der Zeichnung gesehen eine Breite haben, die dem Durchmesser des ringförmigen Gehäuses 70 entsprechen kann. Die Zyklone des Multizyklons können sich aber auch als Kreisringabschnitte über einen begrenzten Teil des Umfangs des Gehäuses 70 erstrecken. Durch entsprechende Wahl ist das Verschlußventil mit dem angebauten Multizyklon an die jeweiligen Einbauverhältnisse anpaßbar.

Im vorstehenden sind die Gehäuse der Zyklone in ein Gehäuse integral eingegossen. Es ist aber auch möglich, die Zyklone mit gesonderten Gehäusen, beispielsweise aus kunststoffgespritzen Gehäusen, in entsprechend vorbereitete Kammern des Ventils einzusetzen.

## Patentansprüche

1. Verschlußventil für Schutzraumbelüftungsleitungen mit einem gegen eine in Öffnungsrichtung wirkende Federkraft verschieblichen Ventilverschlußkörper (26; 88) und einer gegen den Ventilverschlußkörper gerichteten, mit dem Ventilverschlußkörper koaxialen und im Abstand vor dem Ventilverschlußkörper endenden Luftzuführungsleitung (44; 78) sowie mit einer als Wegumlenkung und -verlängerung ausgebildeten Luftführung zwischen dem vor dem Ventilverschlußkörper liegenden Ende der Luftzuführungsleitung und dem Ventildurchgang (29; 81), dadurch gekennzeichnet, daß die Luftführung als Multizyklon mit einer Vielzahl zueinander und zur Achse der Luftzuführungsleitung paralleler Zyklone (50; 74) ausgebildet ist, deren Eingänge von einer sich vom Ende der Luftzuführungsleitung seitlich erstreckenden Erweiterung (48; 75) ausgehen und deren Reinluftauslaßleitungen (52; 86) abgedichtet durch eine quer zur Luftzuführungsleitung (44; 78) des Ventils liegende Trennwand (18; 84) in einem Raum (56; 80) vor dem Ventildurchgang (29; 81) geführt sind, und daß am Ventilgehäuse (4; 70) im Bereich des Eingangs der Luftzuführungsleitung ein Restluftsammelkanal (16; 92) vorgesehen ist, in den die Zyklone mit ihrem Konusende (58) münden und der mit einer Restluftauslaßöffnung (62; 98) versehen ist.

2. Verschlußventil nach Anspruch 1, dadurch gekennzeichnet, daß das Multizyklon (72) einseitig im/am Ventilgehäuse (70) angeordnet ist.

3. Verschlußventil nach Anspruch 1, dadurch gekennzeichnet, daß das Multizyklon ringförmig um die Luftzuführungsleitung (44) herum angeordnet ist und daß zwischen der Trennwand (18) und dem Einlaß der Zyklone (50) ein zur Luftzuführungsleitung hin offener Ringkanal (48) ausgebildet ist, durch den die Reinluftauslaßrohre (52) der Zyklone (50) hindurchgeführt sind.

4. Verschlußventil nach Anspruch 3, dadurch gekennzeichnet, daß die Zyklone (50) auf wenigstens zwei Teilkreisen (A, B) mit unterschiedlichen Durchmessern angeordnet sind.

5. Verschlußventil nach Anspruch 1, dadurch gekennzeichnet, daß am Einlaßende der Luftzuführungsleitung (44; 78) ein Sogventil (36; 90) angeordnet ist.

6. Verschlußventil nach einem der vorhergehenden Ansprüche, dadurch gekennzeichnet, daß die Zyklongehäuse (50; 74) Teile eines Gußgehäuses (4; 72) sind.

## Claims

1. Sealing valve for shelter ventilation lines with a valve sealing body (26; 88) displaceable against a spring force acting in the opening direction and an air feed line (44; 78) directed towards the valve sealing body and ending coaxially with the valve sealing body and ending coaxially with the valve sealing body and at a distance in front of the valve sealing body, and with an air feed designed as a path deflection and extension piece between the end of the air feed line lying in front of the valve sealing body and the valve throat (29; 81), characterised in that the air feed is designed as a multicyclone with a number cyclones (50; 74) parallel to each other and to the axis of the air feed line, the inlets of which start from a widening (48; 75) extending laterally from the end of the air feed line, and the pure air outlet lines (52; 86) of which extend, sealed by a partition (18; 84) lying diagonal to the air feed line (44; 78) of the valve, into a chamber (56; 80) in front of the valve throat (29; 81), and that on the valve housing (4; 70) in the region of the inlet of the air fed line there is provided a residual air collecting channel (16; 92) into which the cyclones issue with their conical ends (58) and which is provided with a residual air outlet opening (62; 98).

2. Sealing valve according to claim 1, characterised in that the multicyclone (72) is arranged on one side in/on the valve housing (70).

3. Sealing valve according to claim 1, characterised in that the multicyclone is arranged in annular form around the air teed line (44) and that between the partition (18) and the inlet of the cyclones (50) there is provided an annular channel (48) open towards the air feed line; through which the pure air outlet pipes (52) of the cyclones (50) are led.

4. Sealing valve according to claim 3, characterised in that the cyclones (50) are arranged on at least two partial circles (A, B) with different diameters.

5. Sealing valve according to claim 1, characterised in that on the inlet end of the air feed line (44; 78) a suction valve (36; 90) is provided.

6. Sealing valve according to anyone of the foregoing claims, characterised in that the cyclone housings (50; 74) are parts of a cast housing.

## Revendications

1. Soupape d'obturation pour conduites d'aération pour abris, comportant un obturateur (26; 88) apte à se déplacer contre un effet de ressort s'exerçant dans le sens de l'ouverture et d'une conduite d'amenée d'air (44; 78) orientée contre l'obturateur de la soupape, coaxiale par rapport à celui-ci et se terminant à distance devant ledit obturateur de soupape, ainsi qu'une canalisation d'air réalisée sous forme de dérivation et d'allongement du circuit, allant de l'extrémité de la conduite d'amenée d'air située devant l'obturateur de la soupape et l'orifice de la soupape (29; 81), caractérisée en ce que la canalisation d'air est réalisée sous la forme d'un cyclone multiple comportant une multitude de cyclones (50; 74) parallèles les uns par rapport aux autres et parallèles à l'axe de la conduite d'amenée d'air, dont les ouvertures partent d'une partie élargie (48; 75) qui s'étend latéralement à partir de l'extrémité de la conduite d'amenée d'air, et dont les tuyaux d'évacuation d'air pur (52; 86) sont introduits de façon étanche à travers une paroi de séparation (18; 84) disposée transversalement à la conduite d'amenée d'air (44; 78) et débouchent dans un espace (56; 80) situé devant l'orifice de la soupape (29; 81), et en ce qu'il est prévu contre le boîtier (4; 70) de la soupape, au niveau de l'entrée de la conduite d'amenée d'air, un canal collecteur d'air résiduel (16; 92) dans lequel débouchent les extrémités coniques des cyclones, et ce canal est pourvu d'un orifice d'évacuation d'air résiduel (62; 98).

2. Soupape d'obturation selon la revendication 1, caractérisée en ce que le cyclone multiple (72) est disposé unilatéralement dans/contre le boîtier (70) de la soupape.

3. Soupape d'obturation selon la revendication 1, caractérisée en ce que le cyclone multiple est disposé en forme d'anneau tout autour de la conduite d'amenée d'air (44) et en ce qu'il est formé entre la paroi de séparation (18) et l'orifice d'admission (50) un canal annulaire (48) qui est ouvert en direction de la conduite d'amenée d'air et dans lequel sont introduits les tuyaux d'évacuation d'air frais (52) des cyclones (50).

4. Soupape d'obturation selon la revendication 3, caractérisée en ce que les cyclones (50) sont disposés au moins sur deux cercles partiels (A, B) qui présentent des diamètres différents.

5. Soupape d'obturation selon la revendication 1, caractérisée en ce qu'un régulateur d'appel d'air (36; 90) est disposé à l'extrémité d'admission de la conduite d'amenée d'air (44; 78).

6. Soupape d'obturation selon l'une quelconque des revendications précédentes, caractérisée en ce que les boîtiers de cyclones (50; 74) constituent des éléments d'un boîtier (4; 72) réalisé par coulée.
